# EUROPÄISCHE PATENTSCHRIFT

(11) **EP 3 276 635 B1**
(45) Veröffentlichungstag und Bekanntmachung des Hinweises auf die Patenterteilung: **05.02.2020**
(21) Anmeldenummer: 16206177.4
(22) Anmeldetag: 22.12.2016
(51) Int. Cl.: H01B 7/04, H01B 7/36

(54) **GUMMI- ODER KUNSTSTOFFSCHLAUCHLEITUNG SOWIE VERFAHREN ZU DESSEN HERSTELLUNG**
RUBBER OR PLASTIC HOSE LINE AND METHOD FOR ITS MANUFACTURE
TUYAU SOUPLE EN PLASTIQUE OU EN CAOUTCHOUC ET SON PROCÉDÉ DE PRODUCTION

(30) Priorität: 28.07.2016 DE 102016113916
(43) Veröffentlichungstag der Anmeldung: 31.01.2018
(73) Patentinhaber: REV Ritter GmbH, 63776 Mömbris (DE)
(72) Erfinder: Ritter, Frank, 63856 Bessenbach (DE)
(74) Vertreter: Friderichs, Gunther

(56) Entgegenhaltungen:
- EP-A1- 0 076 229
- EP-A1- 2 367 177
- WO-A1-92/00592
- CN-A- 102 737 765
- CN-U- 201 622 869
- CN-U- 202 025 548
- CN-U- 202 839 070
- US-A1- 2002 129 968
- US-A1- 2013 240 240
- US-A1- 2015 179 307
- US-B1- 6 437 248

## Beschreibung

### Gebiet der Erfindung

Die Erfindung betrifft eine Gummi- oder Kunststoffschlauchleitung für eine Kabeltrommel oder Verlängerungsleitung , welche als Leitungskabel für elektrischen Strom ausgebildet ist. Weiter betrifft die Erfindung ein Verfahren zur Herstellung einer Gummi- oder Kunststoffschlauchleitung.

### Hintergrund der Erfindung

Gummi- oder Kunststoffschlauchleitungen sind bekannt. Diese werden beispielsweise für Verlängerungsleitungen oder Kabeltrommeln verwendet. Im Innenbereich werden in der Praxis überwiegend Leitungen mit einer Kunststoffummantelung, beispielsweise einer PVC-Ummantelung, eingesetzt. Im Außenbereich, insbesondere für elektrische Gartengeräte, werden dagegen robustere und gegenüber UV-Strahlung unempfindlichere Gummischlauchleitungen verwendet.

Sowohl Kunststoffleitungen als auch Gummischlauchleitungen gibt es in verschiedenen Farben. Die im Außenbereich verwendeten Gummischlauchleitungen sind in der Praxis beispielsweise in den Farben rot und schwarz verfügbar. Nachteilig ist, dass die bekannten einfarbigen Leitungen nicht auf jeden Untergrund gut erkennbar sind. So sind beispielsweise auch rote Gummischlauchleitungen auf roten Sandböden, wie diese beispielsweise für Tennisplätze oder Laufbahnen verwendet werden, schlecht zu erkennen.

Dies ist mit einer entsprechenden Unfallgefahr verbunden, etwa, weil die Leitung mit einem elektrischen Gerät, wie einem Rasenmäher, beschädigt wird oder weil von der nicht gut zu erkennenden Leitung eine Stolpergefahr ausgeht.

Das Dokument US 2015/179307 A1 zeigt ein mit Signalstreifen versehenes Kabel mit mehreren Leitern. Das Dokument US 6,437,248 B1 zeigt ein farbig gekennzeichnetes Unterwasserkabel. Das Dokument CN 202 839 070 U zeigt ein Kabel mit im Mantel eingelassenen Streifen. Dokument CN 202 025 548 U zeigt ein mehrfarbiges Kabel für die Avionikbereich. Die Dokumente US 2002/129968 A1, WO 92/00592 A1 und EP 0 076 229 A1 zeigen mehradrige Kabel.

EP 2 367 177 A1 offenbart eine Kunststoffslauchleitung gemäß dem Oberbergiff des Anspruchs 1 mit einem extrudierten Mantel aus zwei Schichten und in eine Farbe.

### Aufgabe der Erfindung

Der Erfindung liegt demgegenüber die Aufgabe zugrunde, die genannten Nachteile des Standes der Technik zu verbessern.

Es ist insbesondere eine Aufgabe der Erfindung eine Gummi- oder Kunststoffschlauchleitung bereit zu stellen, deren Erkennbarkeit auch bei unterschiedlichen Untergründen verbessert ist.

### Zusammenfassung der Erfindung

Die Erfindung wird bereits durch eine Gummi- oder Kunststoffschlauchleitung für eine Kabeltrommel oder Verlängerungsleitung nach Anspruch 1 sowie durch ein Verfahren zu deren Herstellung gelöst.

Bevorzugte Ausführungsformen und Weiterbildungen der Erfindung sind dem Gegenstand der abhängigen Ansprüche, der Beschreibung sowie den Zeichnungen zu entnehmen.

Die Erfindung betrifft eine Gummi- oder Kunststoffschlauchleitung, welche als stromleitendes Kabel ausgebildet ist. Diese umfasst zumindest drei, mit jeweils einer Isolierung ummantelnde Adern. Zwei dieser Adern dienen dem Anschluss an Phase- und Nullleiter, während der verbleibende Leiter als Schutzleiter dient.

Bei einer weiteren Ausführungsform ist die Gummi- oder Kunststoffschlauchleitung als Drehstromleitung ausgebildet und umfasst dementsprechend vier oder fünf Adern.

Der Mantel hat einen im wesentlichen kreisförmigen Querschnitt.

Die Erfindung bezieht sich auf eine Gummi- oder Kunststoffschlauchleitung, welche als Kabel des Typs H05 oder H07 RR, RN oder VV ausgebildet ist.

Derartige Leitungen werden, versehen mit Schutzkontaktsteckern, für eine Kabeltrommel oder Verlängerungsleitung verwendet.

Die Gummi- oder Kunststoffschlauchleitung hat hierfür eine Länge von vorzugsweise mehr als 1 m, besonders bevorzugt mehr als 2,5 m, und ganz besonders bevorzugt mehr als 4 m. Die mit der Isolierung ummantelnden Adern sind in einem extrudierten Mantel aus Gummi oder Kunststoff angeordnet, welcher gemäß der Erfindung zumindest zwei Bereiche umfasst, in denen der Gummi- oder Kunststoff, aus welchem der Mantel besteht aus einer anderen Farbe ausgebildet ist.

Die Erfindung bezieht sich also auf ein mehrfarbiges Kabel, insbesondere ein gestreift ausgebildetes mehrfarbiges Kabel.

Erfindungsgemäß erstrecken sich die Streifen über die gesamte Länge des Kabels.

Dieses kann 2 oder mehr, insbesondere 3, 4, 5 oder 6 Bereiche umfassen, welche gegenüber einem jeweils angrenzenden Bereich eine andere Farbe aufweisen.

Vorzugsweise ist der Mantel aus Materialien aus genau zwei oder genau drei verschiedenen Farben ausgebildet. Insbesondere kann der Mantel folgende Farbkombinationen umfassen: orange/schwarz, rot/weiß, rot/schwarz, rot/grün, gelb/schwarz oder rot/gelb.

Die Erkennbarkeit eines derart gestreift ausgebildeten Mantels wird so auf einfache Weise verbessert.

Die Adern haben gemäß der Erfindung einen Leitungsquerschnitt von 1 bis 3 mm².

Erfindungsgemäß besteht der Mantel aus einem Kautschuk, insbesondere aus einem Chloropren-Kautschuk, einem Silikon-Gummi oder aus PVC.

Kautschuke und Silikone sind insbesondere für eine Verwendung des Kabels im Außenbereich vorgesehen. Sofern das Kabel für eine Verlängerungsleitung oder eine Kabeltrommel verwendet wird, umfasst dies erfindungsgemäß ein Schutzkontaktstecker, vorzugsweise einen spritzwassergeschützten Schutzkontaktstecker.

Der Mantel grenzt an die Isolierung der Adern an.

Gemäß der Erfindung wird also der Mantel ohne weitere Isolierungszwischenlage, insbesondere unmittelbar um die isolierten Adern extrudiert. Es hat sich herausgestellt, dass so ein mehrfarbiges Kabel einfach und auch ohne weitere Isolierungszwischenschichten produziert werden kann.

Es versteht sich aber, dass dies nicht ausschließt, dass die Isolierung der Adern mit einem Trennmittel, also kein Isolierungszwischenlage, wie beispielsweise Talkum, versehen wird bevor der Mantel aufextrudiert wird.

Gemäß der Erfindung ist der Mantel einschichtig ausgebildet. Hierunter wird verstanden, dass die verschieden farbigen Schichten sich über die gesamte Dicke des Mantels erstrecken und nur randseitig aneinander angrenzen.

Vorzugsweise umfasst der Mantel (in Gewichtsprozent) 10-90 %, besonders bevorzugt 30-70 % eines Materials einer ersten Farbe und/oder 10-90 %, vorzugsweise 30-70 %, eines Materials einer zweiten Farbe.

Bei einer Ausführungsform umfasst der Mantel einen Streifen einer ersten Farbe, welcher schmaler ausgebildet ist als ein angrenzender Bereich des Mantels einer anderen Farbe.

Bei dieser Ausführungsform der Erfindung ist insbesondere vorgesehen, dass der Mantel einen oder mehrere schmale Streifen einer Signalfarbe, wie beispielsweise rot, gelb oder orange, umfasst.

Die Erfindung betrifft des Weiteren eine Verlängerung oder eine Kabeltrommel, welche eine Gummi- oder Kunststoffschlauchleitung umfasst, welche vorstehend beschrieben wurde. Der oder die Streifen haben vorzugsweise eine Breite von weniger als 3mm.

Weiter betrifft die Erfindung eine mit einem Schutzkontaktstecker versehene Anschlussleitung für Elektrogeräte, insbesondere Gartengeräte, wie Heckenscheren, Rasenmäher, Rasentrimmer, Werkzeuge, insbesondere Bohrmaschinen und Sägen sowie für Haushaltsgeräte wie Waschmaschinen und Trockner.

Weiter umfasst die Erfindung ein Verfahren zur Herstellung einer vorstehend beschriebenen Gummi- oder Kunststoffschlauchleitung, wobei der Mantel um die mit einer Isolation versehenen Adern extrudiert wird.

Gemäß der Erfindung wird der Mantel mittels zumindest zwei Extrusionsmaschinen extrudiert, wobei mittels einer ersten Extrusionsmaschine eine erste Farbe und mittels einer zweiten Extrusionsmaschine eine weitere Farbe extrudiert wird.

Durch die Verwendung eines Thermoplastes, wie PVC, werden die Bereiche unterschiedlicher Farbe unmittelbar auf den Mantel extrudiert, wobei der Thermoplast derart schmelzflüssig ist, dass sich die Bereiche verschiedener Farben im schmelzflüssigen Zustand miteinander stoffschlüssig verbinden.

Bei dem erfindungsgemäßen Verfahren werden zumindest zwei Extrusionsmaschinen verwendet, mittels welchen das Gummi- oder Kunststoffmaterial im schmelzflüssigen Zustand gefördert wird.

Diese zumindest zwei Extrusionsmaschinen fördern den schmelzflüssigen Gummi oder Kunststoff zu einem Umspritzwerkzeug. In dem Umspritzwerkzeug wird der Gummi oder Kunststoff in Bahnen, vorzugsweise in vier Bahnen auf die Leitungen, die auf das Umspritzwerkzeug geführt werden, aufgebracht.

Das Umspritzwerkzeug hat also einen mittigen Kanal, durch den die elektrischen Leitungen, welche mittels eines mehrfarbigen Mantels umspritzt werden sollen, eingeführt werden.

Weiter ist das Umspritzwerkzeug mit den beiden Extrusionsmaschinen verbunden. Durch die Ausgestaltung des Umspritzwerkzeugs wird bestimmt, wie viele Bahnen in welchem Verhältnis auf die Leitungen aufgebracht werden.

Gemäß der Erfindung ist das Umspritzwerkzeug derart ausgebildet, dass das Gummi- oder Kunststoffmaterial einer Extrusionsmaschine in zwei gegenüberliegenden Bahnen auf die Leitung extrudiert werden kann. So kann mit zwei Extrusionsmaschinen eine Gummi- oder Kunststoffschlauchleitung mit vier Bahnen hergestellte werden, von denen die sich gegenüberliegenden Bahnen jeweils dieselbe Farbe haben.

Erfindungsgemäß wird ein Umspritzwerkzeug verwendet, welches einen Einsatz aufweist, in dem der Kanal zum Einführen der Leitungen angeordnet ist.

Die Außenseite dieses Einsatzes ist mit zumindest zwei Teilern versehen, welche den Gummi oder Kunststoff in zumindest zwei Bahnen aufteilen. Über die Teiler wird das Material beim Einbringen über die Extrusionsmaschinen zunächst in Bahnen voneinander getrennt und sodann zusammengeführt, um sich noch im schmelzflüssigen Zustand stoffschlüssig zu verbinden und so nach dem Aushärten oder Vernetzen mehrere Bahnen unterschiedlicher Farbe zu bilden.

Bei einer Weiterbildung der Erfindung wird ein Umspritzwerkzeug verwendet, welches einen Kanal aufweist, über den extrudierter Gummi oder Kunststoff auf eine gegenüberliegende Seite der Leitung geführt wird.

Diese Ausführungsform der Erfindung ist insbesondere dazu vorgesehen, mittels zwei Extrusionsmaschinen vier Bahnen auf die Leitungen aufzubringen. Es entsteht also eine Gummi- oder Kunststoffschlauchleitung mit einem in vier Segmente eingeteilten Mantel, von denen zwei Segmente eine erste Farbe und zwei andere Segmente eine zweite Farbe haben.

Vorzugsweise befindet sich der Kanal, um das Gummi- oder Kunststoffmaterial auf die gegenüberliegende Seite zu transportieren, im Einsatz des Umspritzwerkzeugs. Es ist hierzu insbesondere vorgesehen, dass das Umspritzwerkzeug mehrteilig ausgebildet ist, so dass schmelzflüssiges Material zwischen einem Innenteil und einem Außenteil hindurchgeführt werden kann.

### Kurzbeschreibung der Zeichnungen

Die Erfindung soll im Folgenden bezugnehmend auf schematisch dargestellte Ausführungsbeispiele anhand der Zeichnungen Fig. 1 bis Fig. 3 näher erläutert werden.
Fig. 1 zeigt eine schematische Schnittansicht eines Beispiel, außerhalb der Erfindung, einer mehrfarbigen Mantel einer Gummi- oder Kunststoffschlauchleitung.
Fig. 2 und Fig. 3 sind schematische Seitenansichten eines Abschnitts einer erfindungsgemäßen Gummi- oder Kunststoffschlauchleitung.
Fig. 4 ist eine schematische Ansicht einer Anlage zur Herstellen einer erfindungsgemäßen Gummi- oder Kunststoffschlauchleitung.
Fig. 5 ist eine perspektivische Ansicht eines in dem Umspritzwerkzeug der Anlage verwendeten Einsatzes.
Fig. 6 bis Fig. 8 sind perspektivische Ansichten eines alternativen Ausführungsbeispiels eines Einsatzes, mittels dessen sich vier Gummi- oder Kunststoffbahnen aufspritzen lassen.

### Detaillierte Beschreibung der Zeichnungen

Fig. 1 ist eine schematische Schnittansicht eines Beispiel, außerhalb der Erfindung, einer mehrfarbigen Mantel einer Gummi- oder Kunststoffschlauchleitung, welche als Kabel 1 ausgebildet ist.

Das Kabel 1 umfasst drei elektrisch leitende Adern 4, welche jeweils mit einer Isolierung 5 umhüllt sind. Um die isolierten Adern 4 ist ein Mantel 2 aus Gummi oder Kunststoff extrudiert.

Erfindungsgemäß ist die Innenseite des Mantels 2 nicht, wie hier dargestellt, einen genau im Querschnitt kreisförmigen Kanal ausbildet, sondern passt sich der Mantel 2 innenseitig der Kontur der Isolierungen 5 an.

Der Mantel 2 umfasst in diesem Beispiel Bereiche 3a, 3b, welche aus einem Kunststoff oder einem Gummi einer unterschiedlichen Farbe bestehen.

In diesem Beispiel ist der Mantel 2 in vier, im Querschnitt gesehen, gleichgroße Bereiche eingeteilt, welche sich jeweils um ein Viertel des Umfanges erstrecken. Fig. 2 zeigt eine Seitenansicht eines derartigen Kabels. Zu erkennen ist, dass in dieser Ansicht ein Bereich 3a sowie ein Bereich 3b zu erkennen ist.

Aufgrund der unterschiedlichen Farbe der Bereiche 3a und 3b ist das Kabel 1 besser zu erkennen.

Fig. 3 zeigt eine in einer Seitenansicht alternative Ausführungsform eines Kabels 1. In diesem Ausführungsbeispiel ist der Bereich 3b als schmaler Streifen ausgebildet, welcher an die Bereiche 3a angrenzt. Dieser schmale Streifen kann insbesondere eine Signalfarbe haben.

Fig. 4 zeigt in einer schematischen Ansicht eine Anlage zum Herstellen einer mehrfarbigen Gummi- oder Kunststoffschlauchleitung.

Die Anlage umfasst ein Umspritzwerkzeug 9, von welchem hier nur das Gehäuse schematisch dargestellt ist.

In das Umspritzwerkzeug 9 werden auf einer Seite die bereits isolierten Leitungen 7 eingeführt, um mit Kunststoff umspritzt zu werden.

Nach dem Umspritzen kommen aus dem Umspritzwerkzeug 9 das als mehrfarbige Gummi- oder Kunststoffschlauchleitung ausgestaltete Kabel 1 heraus und kann ggf. noch weiteren Herstellungsschritten, etwa durch Vernetzen des noch schmelzflüssigen Materials oder Abkühlen desselben, unterzogen werden.

Um das Gummi- oder Kunststoffmaterial einzubringen, ist das Gehäuse des Umspritzwerkzeugs 9 auf beiden Seiten mit jeweils einer Extrusionsmaschine 8a, 8b verbunden, über die das Gummi- oder Kunststoffrohmaterial schmelzflüssig zum Umspritzwerkzeug 9 gefördert wird.

Derartige Extrusionsmaschinen sind aus dem Stand der Technik bekannt.

Wichtigster Bestandteil des Umspritzwerkzeugs 9 ist ein Einsatz, welcher in das Gehäuse 9 des Umspritzwerkzeugs eingeführt wird.

Fig. 5 zeigt eine perspektivische Ansicht eines Ausführungsbeispiels eines derartigen Einsatzes 10.

Der Einsatz 10 wird in eine zylindrische Ausnehmung des Gehäuses des Umspritzwerkzeugs eingebaut.

Im hier dargestellten unteren Bereich des Einsatzes 10 wird von der Seite her das Gummi- oder Kunststoffmaterial von den beiden gegenüberstehenden Extrusionsmaschinen eingebracht.

In diesem Ausführungsbeispiel umfasst der Einsatz an der Stelle, in der das Material eingebracht wird, einen Splitter 12, über den das schmelzflüssige Material einer Extrusionsmaschine aufgeteilt wird und über die Kanäle 14a und 14b in Richtung der Leitungen des zu extrudierenden Kabels geführt wird.

Die Leitungen werden von einer hinteren Seite in den Kanal 11 eingeführt und werden beim Verlassen des Kanals 11 mit dem mehrfarbigen Gummi- oder Kunststoffmantel versehen.

Um eine saubere Trennung des Materials der beiden Extrusionsmaschinen in zwei Bahnen zu gewährleisten, umfasst der Einsatz 10 zwei Teiler 15. Die Teiler 15 separieren nach dem Einspritzen das Material der beiden Extrusionsmaschinen. Es versteht sich, dass die dieser Darstellung gegenüberliegende Seite des Einsatzes 10 gleich oder ähnlich ausgestaltet ist.

Die Teiler 15 sind derart ausgestaltet, dass diese in Richtung des zu extrudierenden Kabels auslaufen, sich mithin das aus den Kanälen 14a und 14b strömende Material einer Extrusionsmaschine oberhalb der Teiler 15 mit dem Material der anderen Extrusionsmaschine verbindet, wobei sich zwei voneinander abgegrenzte Bahnen bilden.

Der Splitter 12, nach dem eine Insel 13 hervorsteht und über den das Material einer Extrusionsmaschine zunächst in zwei Ströme entlang der Kanäle 14a und 14b aufgeteilt wird, dient der Aufteilung des Materials einer Extrusionsmaschine in zwei Teilströme, was ein Zusammenhaften der Bahnen aus verschiedenem Material oberhalb der Teiler 15 verbessert.

Das Material einer Extrusionsmaschine fließt nach der, in diesem Ausführungsbeispiel tropfenförmig ausgestalteten, Insel 13 wieder zusammen.

Dadurch, dass das Material nach dem Einspritzen in das Umspritzwerkzeug der Insel 13 ausweichen muss, verbinden sich die aus den beiden Extrusionsmaschinen kommenden Materialströme oberhalb der Teiler 15 auf sichere Art und Weise.

Es versteht sich, dass bei einer anderen Ausführungsform der Erfindung, die hier nicht dargestellt ist, aber ggf. auch auf den Splitter 12 sowie die Insel 13 verzichtet werden kann.

Bezugnehmend auf Fig. 6 bis Fig. 8 soll eine alternative Ausführungsform eines Einsatzes 10 näher erläutert werden, über den das Material zweier Extrusionsmaschinen in insgesamt vier extrudierte Bahnen unterteilt wird.

Auch der Einsatz 10 umfasst einen mittigen Kanal 11, über den die Leitungen (in dieser Ansicht unten) eingeführt werden und (in dieser Ansicht oben) und mit einem mehrfarbigen Mantel versehen werden.

Im Unterschied zu dem zuvor dargestellten Einsatz wird das Material einer Extrusionsmaschine in den seitlich angeordneten Kanal 25 eingespritzt.

In dem Kanal 25 befindet sich ein Splitter 16.

Über den Kanal 25 tritt ein Teil des Materials einer Extrusionsmaschine auf derselben Seite durch einen darüber angeordneten Auslass 17 aus und wird entlang des axial angeordneten Kanals 19 in Richtung des zu extrudierenden Kabels geleitet.

Um das Material nach Verlassen des Kanals 17 zunächst von dem Material der anderen Extrusionsmaschine sicher zu trennen und um dieses zu führen, umfasst auch dieser Einsatz die Teiler 18, welche als spitze Zacken ausgebildet sind, mithin in Richtung des zu extrudierenden Kabels auslaufen.

Fig. 7 ist eine perspektivische Ansicht der gegenüberliegenden Seite des in Fig. 10 dargestellten Einsatzes.

Zu erkennen ist, dass auch auf dieser Seite ein Auslass 20 vorhanden ist, über den entsprechend der Fig. 6 das Material der Extrusionsmaschine, das in den Kanal 25 (Fig. 6) geleitet wird, austritt. Der Auslass 20 ist mithin mit dem in Fig. 6 dargestellten Kanal 25 verbunden.

So wird das Material einer Extrusionsmaschine in zwei gegenüberliegende Segmente, die beispielsweise einen Viertel des Umfangs des Kabelmantels einnehmen können, aufgeteilt.

Auch auf dieser Seite sind Teiler 18 vorhanden, die das Material zunächst trennen.

Auf der hier in Fig. 7 dargestellten Seite ist die zweite Extrusionsmaschine angeschlossen, deren Material in diesem Ausführungsbeispiel über den Splitter 21 aufgeteilt wird und über die seitlich des Splitters 21 abgehenden Kanäle 22a und 22b in Richtung des zu extrudierenden Kabels geführt wird.

In diesem Ausführungsbeispiel dient also bereits der Splitter 21 der Teilung des Materials der zweiten Extrusionsmaschine in zwei Teilströme. Diese beiden Teilströme verbinden sich oberhalb der Teiler 18 mit den beiden Teilströmen aus der anderen Extrusionsmaschine, welche aus den Auslässen 17 und 20 strömen.

Fig. 8 zeigt den in Fig. 6 und Fig. 7 dargestellten Einsatz 10 in einer Draufsicht auf den Ausgang des Kanals 11, durch den die Leitung geführt wird.

Zu erkennen ist, dass über die Teiler 18 das Material der beiden Extrusionsmaschinen in insgesamt vier Bahnen aufgeteilt wird.

Um das Material einer Extrusionsmaschine auf die gegenüberliegende Seite führen zu können, umfasst der Einsatz 10 ein Innenteil 24, durch welches im Zusammenwirken mit dem Außenteil des Einsatzes 10 ein Kanal gebildet werden kann, welcher den Einlass des Kanals 25 mit dem Auslass 20 verbindet.

Durch die Erfindung konnte ein als Gummi- oder Kunststoffschlauchleitung ausgebildetes Kabel bereitgestellt werden, welches optisch ansprechend ist und dessen Erkennbarkeit auf einfache Weise verbessert ist.

### Bezugszeichenliste:

- 1: Kabel
- 2: Mantel
- 3a: Bereich
- 3b: Bereich
- 4: Ader
- 5: Isolierung
- 6: Anlage
- 7: Leitung
- 8a, 8b: Extrusionsmaschine
- 9: Umspritzwerkzeug
- 10: Einsatz
- 11: Kanal
- 12: Splitter
- 13: Insel
- 14a, 14b: Kanal
- 15: Teiler
- 16: Splitter
- 17: Auslass
- 18: Teiler
- 19: Kanal
- 20: Auslass
- 21: Splitter
- 22a, 22b: Kanal
- 23: Kanal
- 24: Innenteil
- 25: Kanal

## Patentansprüche

1. Gummi- oder Kunststoffschlauchleitung (1) für eine Verlängerungsleitung oder Kabeltrommel mit Schutzkontaktsteckern, umfassend zumindest drei mit jeweils einer Isolierung (5) ummantelte Adern (4), wobei die mit der Isolierung ummantelten Adern in einem extrudierten Mantel (2) aus Gummi oder Kunststoff angeordnet sind, wobei zwei der zumindest drei Adern dem Anschluss an Phase- und Nullleiter dienen, während der verbleibende Leiter als Schutzleiter dient, und wobei die Adern jeweils einen Leitungsquerschnitt von 1 bis 3 mm² haben, wobei der Mantel aus einem Kautschuk, einem Silikon-Gummi oder aus PVC besteht, **dadurch gekennzeichnet, dass** der Mantel einschichtig ausgebildet ist und zumindest zwei Bereiche (3a,b) umfasst, in denen der Gummi oder Kunststoff aus einer anderen Farbe ausgebildet ist, wobei die verschieden farbigen Schichten sich über die gesamte Dicke des Mantels erstrecken und nur randseitig aneinander angrenzen, und wobei die Innenseite des Mantels nicht einen genau im Querschnitt kreisförmigen Kanal aufweist, sondern sich der Mantel innenseitig an die Kontur der Isolierungen der Adern anpasst.

2. Gummi- oder Kunststoffschlauchleitung nach einem der vorstehenden Ansprüche, **dadurch gekennzeichnet, dass** der Mantel aus einem Chloropren-Kautschuk besteht.

3. Gummi- oder Kunststoffschlauchleitung nach einem der vorstehenden Ansprüche, **dadurch gekennzeichnet, dass** der Mantel unmittelbar an die Isolierung angrenzt.

4. Gummi- oder Kunststoffschlauchleitung nach einem der vorstehenden Ansprüche, **dadurch gekennzeichnet, dass** der Mantel 10-90%, vorzugsweise 30 bis 70% eines Materials einer ersten Farbe und/oder 10-90%, vorzugsweise 30 bis 70% eines Materials einer zweiten Farbe umfasst.

5. Gummi- oder Kunststoffschlauchleitung nach einem der vorstehenden Ansprüche, **dadurch gekennzeichnet, dass** der Mantel gestreift ausgebildet ist.

6. Gummi- oder Kunststoffschlauchleitung nach dem vorstehenden Anspruch, **dadurch gekennzeichnet, dass** der Mantel zumindest einen Streifen einer ersten Farbe umfasst, welcher schmaler ist als ein angrenzender Bereich des Mantels.

7. Verfahren zum Herstellen einer Gummi- oder Kunststoffschlauchleitung für eine Verlängerungsleitung oder Kabeltrommel nach Anspruch 1 mit einer, wobei der Mantel um die mit der Isolation versehenen Adern extrudiert wird, wobei der Mantel mittels zwei Extrusionsmaschinen extrudiert wird, wobei in einem Umspritzwerkzeug der Gummi oder Kunststoff in zumindest zwei Bahnen auf die Leitungen, die durch das Umspritzwerkzeug geführt werden, aufgebracht wird, wobei ein Umspritzwerkzeug mit einem Einsatz verwendet wird, in dem ein Kanal zum Einführen der Leitungen angeordnet ist, wobei die Außenseite dieses Einsatzes mit zumindest zwei Teilern versehen ist, welche den Gummi oder Kunststoff in zumindest zwei Bahnen aufteilen, und wobei über die Teiler das Material beim Einbringen über die Extrusionsmaschinen zunächst in Bahnen voneinander getrennt und sodann zusammengeführt wird, um sich noch im schmelzflüssigen Zustand stoffschlüssig zu verbinden und so nach dem Aushärten oder Vernetzen mehrere Bahnen unterschiedlicher Farbe zu bilden.

8. Verfahren nach dem vorstehenden Anspruch, **dadurch gekennzeichnet, dass** ein Umspritzwerkzeug verwendet wird, welches einen Kanal aufweist, über den extrudierter Gummi oder Kunststoff auf eine gegenüberliegende Seite der Leitung geführt wird.

## Claims

1. A rubber or plastic cable (1) for an extension cable or a cable drum with shock-proof plugs, comprising
at least three conductors (4) that are each sheathed with an insulation (5), wherein the conductors that are sheathed with the insulation are arranged in an extruded sheath (2) made of rubber or plastic,
wherein two of the at least three conductors serve for connection to phase and neutral conductors while the remaining conductor serves as a protective conductor, and wherein the conductors each have a cable cross-section of 1 to 3 mm², wherein the sheath consists of natural rubber, silicone rubber or PVC, **characterized in that** the sheath is formed as a single layer and comprises at least two regions (3a, b) in which the rubber or plastic is formed in a different color, wherein the layers having different colors extend over the entire thickness of the sheath and are adjacent to each other only on the edge sides, and wherein the inner side of the sheath does not have a passage that is precisely circular in cross-section but the sheath adjusts to the contour of the insulations of the conductors on its inner side.

2. The rubber or plastic cable in accordance with any one of the preceding claims, **characterized in that** the sheath consists of chloroprene rubber.

3. The rubber or plastic cable in accordance with any one of the preceding claims, **characterized in that** the sheath is arranged directly adjacent to the insulation.

4. The rubber or plastic cable in accordance with any one of the preceding claims, **characterized in that** the sheath comprises 10 to 90 per cent, preferably 30 to 70 per cent, of a material of a first color and/or 10 to 90 per cent, preferably 30 to 70 per cent, of a material of a second color.

5. The rubber or plastic cable in accordance with any one of the preceding claims, **characterized in that** the sheath is striped.

6. The rubber or plastic cable in accordance with the preceding claim, **characterized in that** the sheath comprises at least one stripe of a first color, the at least one stripe being narrower than an adjacent region of the sheath.

7. A method for the manufacture of a rubber or plastic cable for an extension cable or a cable drum in accordance with Claim 1 with a, wherein the sheath is extruded around the conductors that are provided with the insulation, wherein the sheath is extruded by means of two extruders, wherein the rubber or plastic is, in an extrusion-coating tool, applied onto the cables that are passed through the extrusion-coating tool in at least two webs, wherein use is made of an extrusion-coating tool with an insert in which a passage for introducing the cables is arranged, wherein the outside of this insert is provided with at least two dividers which divide the rubber or plastic into at least two webs, and wherein the material is first separated into webs and then brought together via the dividers when it is introduced by means of the extruders, so that it can combine in a positively bonded manner while it is still in the molten state and can thus form a plurality of webs of different colors after curing or cross-linking.

8. The method in accordance with the preceding claim, **characterized in that** use is made of an extrusion-coated tool which has a passage through which extruded rubber or plastic is passed to an opposite side of the cable.

## Revendications

1. Tuyauterie souple en caoutchouc ou plastique (1) pour une rallonge ou un enrouleur de câble avec des fiches de prise de courant de sécurité,
comprenant au moins trois brins (4) enveloppés chacun d'une isolation (5), dans laquelle les brins enveloppés de l'isolation sont disposés dans une enveloppe extrudée (2) en caoutchouc ou plastique,
dans laquelle deux des au moins trois brins servent au raccordement au fil de phase et fil neutre tandis que le brin restant sert de fil de terre, et dans laquelle les brins ont chacun une section transversale de tuyauterie de 1 à 3 mm², dans laquelle l'enveloppe se compose d'un caoutchouc, d'un caoutchouc de silicone ou de PVC, **caractérisée en ce que** l'enveloppe est réalisée en une couche et comprend au moins deux régions (3a, b) dans lesquelles le caoutchouc ou plastique est réalisé en une autre couleur, dans laquelle les différentes couches colorées s'étendent sur l'épaisseur entière de l'enveloppe et ne sont adjacentes les unes aux autres que du côté du bord, et dans laquelle le côté interne de l'enveloppe ne présente pas de canal exactement circulaire en coupe transversale, mais l'enveloppe s'adapte du côté interne au contour des isolations des brins.

2. Tuyauterie souple en caoutchouc ou plastique selon une des revendications précédentes, **caractérisée en ce que** l'enveloppe se compose d'un caoutchouc de chloroprène.

3. Tuyauterie souple en caoutchouc ou plastique selon une des revendications précédentes, **caractérisée en ce que** l'enveloppe est directement adjacente à l'isolation.

4. Tuyauterie souple en caoutchouc ou plastique selon une des revendications précédentes, **caractérisée en ce que** l'enveloppe comprend 10 à 90 %, de préférence 30 à 70 % d'un matériau d'une première couleur et/ou 10 à 90 %, de préférence 30 à 70 % d'un matériau d'une seconde couleur.

5. Tuyauterie souple en caoutchouc ou plastique selon une des revendications précédentes, **caractérisée en ce que** l'enveloppe est réalisée de manière rayée.

6. Tuyauterie souple en caoutchouc ou plastique selon la revendication précédente, **caractérisée en ce que** l'enveloppe comprend au moins une rayure d'une première couleur qui est plus étroite qu'une région adjacente de l'enveloppe.

7. Procédé pour la fabrication d'une tuyauterie souple en caoutchouc ou plastique pour une rallonge ou un enrouleur de câble selon la revendication 1 avec un, dans lequel l'enveloppe est extrudée autour des brins pourvus de l'isolation, dans lequel l'enveloppe est extrudée au moyen de deux machines d'extrusion, dans lequel le caoutchouc ou plastique est appliqué dans un outil de gainage en au moins deux voies sur les tuyauteries qui sont guidées à travers l'outil de gainage, dans lequel un outil de gainage est utilisé avec un insert dans lequel un canal pour l'introduction des tuyauteries est disposé, dans lequel le côté externe de cet insert est pourvu d'au moins deux séparateurs qui répartissent le caoutchouc ou plastique en au moins deux voies, et dans lequel le matériau est d'abord séparé en voies les unes des autres par le biais des séparateurs lors de l'introduction par le biais des machines d'extrusion, puis réuni pour se connecter par liaison de matière encore à l'état fondu et former ainsi plusieurs voies de couleur différente après le durcissement ou la réticulation.

8. Procédé selon la revendication précédente, **caractérisé en ce qu'**un outil de gainage qui présente un canal par le biais duquel du caoutchouc ou plastique extrudé est guidé vers un côté opposé de la tuyauterie est utilisé.
